# EUROPÄISCHE PATENTSCHRIFT

(11) **EP 2 202 070 B1**
(45) Veröffentlichungstag und Bekanntmachung des Hinweises auf die Patenterteilung: **10.07.2013**
(21) Anmeldenummer: 09178305.0
(22) Anmeldetag: 08.12.2009
(51) Int. Cl.: B41F 13/21

(54) **Lös- und verfahrbare Lageranordnung für eine Druckmaschine**
Releasable and slidable bearing assembly for a printing press
Dispositif de palier détachable et mobile pour une presse d' impression

(30) Priorität: 19.12.2008 DE 102008063962
(43) Veröffentlichungstag der Anmeldung: 30.06.2010
(73) Patentinhaber: Schaeffler Technologies AG & Co. KG, 91074 Herzogenaurach (DE)
(72) Erfinder: Dittenhöfer, Thomas, 97519 Humprechtshausen (DE); Ramezanali, Hamed, 91074 Herzogenaurach (DE)

(56) Entgegenhaltungen:
- EP-A1- 1 083 346
- DE-A1- 19 705 369
- US-A- 5 639 166

## Beschreibung

Die Erfindung betrifft eine lös- und verfahrbare Lageranordnung zur Abfangung der als Zapfen ausgebildeten freien Enden von einendig fliegend gelagerten Zylindern oder Walzen in einer Druckmaschine, insbesondere einer Flexodruckmaschine, mit den Merkmalen des Oberbegriffes des Anspruchs 1. Des Weiteren betrifft die Erfindung eine Druckmaschine, insbesondere eine Flexodruckmaschine, mit einer solchen Lageranordnung.

Bei Druckmaschinen, insbesondere Flexodruckmaschinen, erfolgt der Wechsel des zu druckenden Bildes durch den Wechsel einer Klischee tragenden Druckzylinderhülse, dem sogenannten "Sleeve". Um den Sleeve wechseln zu können, muss der jeweilige Druckzylinder oder die jeweilige Walze zumindest zeitweise an einem Ende frei zugänglich sein. Daher sind derartige Zylinder oder Walzen in der Regel einendig fliegend gelagert. Das heißt, dass an dem fliegend gelagerten Ende eine Lageranordnung zur Aufnahme eines Wellenzapfens eines Zylinders oder einer Walze vorgesehen ist, die ein Öffnen der Lagerstelle und damit ein Abstreifen und Aufziehen eines Sleeves auf den Zylinder oder die Walze ermöglicht. Eine solche Lageranordnung umfasst in der Regel ein quer zur Zylinder- oder Walzenlängsachse verfahrbares Lagergehäuse, in dem ein Wälzlager aufgenommen ist. Das Lagergehäuse kann ferner derart ausgebildet sein, dass das Wälzlager in einem parallel zur Zylinder- bzw. Walzenlängsachse verschiebbar angeordneten Gehäuseteil angeordnet ist, so dass zum Wechseln des Sleeves das Wälzlager vom Wellenzapfen eines Zylinders oder einer Walze gezogen werden kann, indem das eine Gehäuseteil zunächst parallel zur Zylinder- bzw. Walzenlängsachse verschoben und danach die das Gehäuseteil aufnehmende Lageranordnung quer zur Zylinder- bzw. Walzenlängsachse verfahren wird.

Eine Lageranordnung der eingangs genannten Art wird beispielsweise in der DE 197 05 369 A1 beschrieben. Die Lageranordnung umfasst mindestens einen Lagerbock mit parallelen Führungen zur Aufnahme eines Haltekopfes , der mittels einer Druckmittel-Kolben-Zylindereinheit gegenüber den parallelen Führungen axial verschiebbar ist. Der Haltekopf nimmt in einer zentralen Ausnehmung ein Wälzlager auf, das bei einer axialen Verschiebung des Haltekopfes mitgeführt wird. Das Wälzlager wiederum dient der fliegenden Lagerung des Wellenzapfens einer Druck- oder Rasterwalze und kann über eine axiale Verschiebung des Haltekopfes vom Wellenzapfen abgezogen oder auf den Wellenzapfen aufgeschoben werden. Der Wälzlagerinnenring nimmt dabei den Zapfen auf. Um ein einfaches Aufschieben des Lagers auf den Wellzapfen zu ermöglichen, weist die Aufnahme ein gewisses radiales Spiel auf. Hinzu kommen fertigungsbedingte Toleranzen, durch welche das radiale Spiel noch vergrößert werden kann. Ein solches Lagerspiel wirkt sich jedoch im Hinblick auf die Druckqualität negativ aus. Bevorzugt weist daher die Lageranordnung der DE 197 05 369 A1 zudem Einrichtungen zur seitlichen Justierung der Lager und damit zur nachträglichen Reduzierung des Lagerspiels auf.

Aufgabe der vorliegenden Erfindung ist es, eine Lageranordnung für eine Druckmaschine mit sehr geringem Lagerspiel bereit zu stellen, so dass auch ohne aufwendiges Nachjustieren der Lageranordnung eine hohe Druckqualität erzielbar ist. Darüber hinaus soll die Lageranordnung einfach aufgebaut und kostengünstig herstellbar sein.

Die Aufgabe wird gelöst durch eine Lageranordnung mit den Merkmalen des Anspruchs 1 sowie eine Druckmaschine mit den Merkmalen des Anspruchs 11. Vorteilhafte Weiterbildungen der erfindungsgemäßen Lageranordnung werden in den direkt oder indirekt auf Anspruch 1 rückbezogenen Unteransprüchen beschrieben.

Die vorgeschlagene Lageranordnung umfasst wenigstens ein quer zur Zylinder - oder Walzenlängsachse A verfahrbares erstes Gehäuseteil und ein hierin parallel zur Zylinder- oder Walzenlängsachse A verschiebbar angeordnetes zweites Gehäuseteil sowie ein Wälzlager. Erfindungsgemäß umfasst das Wälzlager des Weiteren einen kraft- und/oder formschlüssig mit dem zweiten Gehäuseteil verbundenen Außenring sowie käfiggeführte Wälzkörper, die im Druckbetrieb auf einem Innenring ablaufen, der den Zapfen bildet oder als separates Bauteil ausgeführt ist, das kraft- und/oder formschlüssig mit dem Zapfen verbindbar bzw. verbunden ist. Der Außenring des Wälzlagers ist zum Öffnen der Lagerstelle im Bereich des Wälzlagers gegenüber dem Innenring parallel zur Zylinder- oder Walzenlängsachse A verschiebbar. Beim Sleeve-Wechsel verbleibt somit ein vorzugsweise als separates Bauteil ausgeführter Innenring
auf dem Zapfen des Zylinders oder der Walze, während der Außenring einschließlich Wälzkörper über die verschieb- und verfahrbaren Teile der Langeranordnung von dem Zapfen bzw. dem Innenring gezogen wird. Das Öffnen der Lagerstelle erfolgt somit im Bereich des Wälzlagers, indem der Außenring vom Innenring getrennt wird. Da das Lagerspiel eines Wälzlagers in der Regel gering ist, insbesondere, wenn es sich hierbei um Präzisionsbauteile handelt, wirkt sich die erfindungsgemäße Anordnung der Trennebene im Wälzlagerbereich günstig auf das Lagerspiel der gesamten Lageranordnung aus.

Vorzugsweise ist das Wälzlager als Rollen-, Zylinderrollen- oder Nadellager ausgebildet. Bevorzugt kommen ein- oder zweireihige Wälzlager zum Einsatz. Aufgrund des geringen Lagerspiels sind radiale Bewegungen des Zylinders oder der Walze im Bereich der Lagerstelle weitestgehend ausgeschlossen. Der Zylinder bzw. die Walze bleibt im Druckbetrieb optimal ausgerichtet, so dass eine hervorragende Druckqualität gewährleistet werden kann.

Wird der Zapfen selbst zur Ausbildung des Innenringes des Wälzlagers herangezogen, ist weiterhin vorgesehen, dass der Zapfen -zumindest im Bereich der Lauffläche der Wälzkörper- gehärtet und geschliffen ist. Die Herstellung des Zapfens erfordert somit zwar einen erhöhten Fertigungsaufwand, geht aber mit dem Verzicht auf einen Innenring als zusätzliches Bauteil einher. Insofern ist auch die Ausführung einer erfindungsgemäßen Lageranordnung möglich, die keinen Innenring als separates Bauteil aufweist.

Nach einer bevorzugten Ausführungsform umfasst die erfindungsgemäße Lageranordnung jedoch einen als separates Bauteil ausgeführten Innenring, der mit dem Zapfen verbindbar ist. Das Wälzlager ist dann weiterhin bevorzugt als hochgenau gepaarte Lagereinheit ausgeführt. Um eine hohe Formstabilität auch unter Belastung zu gewährleisten, ist vorzugsweise der Außenring dickwandig ausgebildet und/oder der Innenring massiv ausgeführt.

Der Außenring ist bevorzugt in einer quer zur Zylinder- oder Walzenlängsachse A ausgerichteten Befestigungsebene B1 kraft- und formschlüssig an dem zweiten Gehäuseteil befestigt. Vorzugsweise erfolgt die Befestigung mittels einer oder mehrerer Schrauben. Zur Aufnahme der Schrauben sind des Weiteren Bohrungen im Außenring vorgesehen, die bevorzugt senkrecht zur Befestigungsebene B1, das heißt parallel zur Zylinder- bzw. Walzenlängsachse A verlaufen. Dank der dickwandigen Ausbildung des Außenringes bleibt eine gute Formstabilität auch bei der Anordnung von Bohrungen im Wandbereich des Außenringes erhalten. Indem der Außenring zudem axial angeflanscht ist, entfallen Passungsprobleme aufgrund fertigungsbedingter Toleranzen, wie sie beispielsweise beim Einpassen eines Wälzlagers in einen Haltekopf auftreten können. Dies wirkt sich wiederum günstig auf das Lagerspiel der Lageranordnung aus.

Ist der Innenring als separates Bauteil ausgeführt, ist dieser bevorzugt in einer ebenfalls quer zur Zylinder- oder Walzenlängsachse A ausgerichteten Befestigungsebene B2 kraft- und formschlüssig an dem Zapfen des Zylinders oder der Walze befestigbar. Vorzugsweise erfolgt die Befestigung mittels einer oder mehrerer Schrauben. Zur Aufnahme wenigstens einer Schraube ist weiterhin eine Bohrung im Innenring vorzusehen, die bevorzugt senkrecht zur Befestigungsebene B2, das heißt parallel zur Zylinder- bzw. Walzenlängsachse A verläuft. Dank der bevorzugt massiven Ausbildung des Innenringes bleibt eine hohe Formstabilität des Innenringes auch bei der Anordnung einer oder mehrerer Bohrungen erhalten. Das axiale Ansetzen des Innenringes stirnseitig am Zapfen bringt wiederum den Vorteil mit sich, dass auch hier im Bereich der Innenringbefestigung Passungsprobleme entfallen. Demzufolge kann die Innenringbefestigung keine Vergrößerung des Lagerspiels zur Folge haben.

Gemäß einer bevorzugten Ausführungsform weist das erste Gehäuseteil einen konisch verlaufenden Innenumfangsbereich und das zweite Gehäuseteil einen konisch verlaufenden Außenumfangsbereich zur Ausbildung eines axialen Anschlages auf. Die jeweils konisch verlaufenden Umfangsbereiche sind dabei korrespondierend ausgebildet. Wird die Lageranordnung zur Aufnahme des Zapfens des Zylinders oder der Walze eingefahren, werden die Konusflächen der beiden Gehäuseteile in Anlage gebracht. Die korrespondierend ausgebildeten Konusflächen bewirken, dass das zweite Gehäuseteil bei einer Verschiebung relativ zum ersten Gehäuseteil in Richtung Zapfen eine Selbstzentrierung erfährt.

Vorzugsweise schließt sich an den konisch verlaufenden Innenumfangsbereich des ersten Gehäuseteils ein zylinderförmiger Innenumfangsbereich an. Der zylinderförmige Innenumfangsbereich umschließt einen Hohlraum, in den das zweite Gehäuseteil zur Freigabe des Zapfens zurückgezogen werden kann. Zur axialen Führung des zweiten Gehäuseteils kann sich an seinem konisch verlaufenden Außenumfangsbereich ebenfalls ein zylinderförmiger Außenumfangsbereich anschließen, der jedoch derart kurz auszubilden ist, dass im ersten Gehäuseteil ein ausreichender Hohlraum zur Aufnahme des zweiten Gehäuseteils verbleibt, um die Freigabe des Zapfens zu gewährleisten.

Zur axialen Verschiebung des zweiten Gehäuseteils ist dieses mit einer axial wirkenden Kraft beaufschlagbar. Nach einer bevorzugten Ausführungsform ist hierzu das zweite Gehäuseteil mit einem pneumatisch betätigbaren Kolben verbunden. Die Gehäuseteil-Kolben-Verbindung erfolgt bevorzugt in der Weise, dass das zweite Gehäuseteil bei einer Bewegung des Kolbens mitgeführt wird. Somit kann über eine axiale Verschiebung des Kolbens das zweite Gehäuseteil zum Lösen der Lageranordnung in den Hohlraum des ersten Gehäuseteils zurückgezogen oder zum Abfangen des Zapfens eines Zylinder oder einer Walze aus dem Hohlraum ausgefahren werden. Im Druckbetrieb stellt der Pneumatikkolben eine ausreichende Anpresskraft sicher, die das zweite Gehäuseteil in Anlage mit der konisch verlaufenden Innenumfangsfläche des ersten Gehäuseteils hält. Das zweite Gehäuseteils kann beispielsweise über eine Kolbenstange starr mit dem Kolben verbunden sein.

Weiterhin bevorzugt ist der Kolben in einem Kolbengehäuse axial verschiebbar geführt. Während der Kolben kraft- und/oder formschlüssig mit dem zweiten Gehäuseteil der Lageranordnung verbunden ist, ist das den Kolben aufnehmende Kolbengehäuse wiederum kraft- und/oder formschlüssig mit dem ersten Gehäuseteil verbunden. Beispielsweise können das Kolbengehäuse und das erste Gehäuseteil miteinander verschraubt sein. Die Bohrungen zur Aufnahme der Schrauben sind vorzugsweise parallel zur Zylinder- bzw. Walzenlängsachse geführt.

Das Kolbengehäuse weist ferner wenigstens einen Druckluftanschluss auf. Mittels des wenigstens einen Druckluftanschlusses wird der Kolben mit einer Druckkraft beaufschlagt, die bewirkt, dass der Kolben ausfährt. Dabei führt der Kolben das zweite Gehäuseteil in der Weise mit, dass dieses in Richtung Zapfen bewegt wird. Soll zum Lösen der Lageranordnung ebenfalls Druckluft eingesetzt werden, ist bevorzugt wenigstens ein weiterer Druckluftanschluss vorgesehen. Das über den weiteren Druckluftanschluss eingeführte Medium kann den Kolben und/oder das zweite Gehäuseteil in der Weise mit einer Druckkraft beaufschlagen, dass Kolben und zweites Gehäuseteil vom Zapfen weg gedrückt werden. Um das Lösen der Lageranordnung sicherzustellen, ist der Neigungswinkel der zusammenwirkenden konisch verlaufenden Umfangsflächen am ersten und am zweiten Gehäuseteil ausreichend groß zu wählen, damit keine Selbsthemmung eintritt.

Nach einer bevorzugten Ausführungsform ist ein weiteres Gehäuseteil zur Aufnahme des ersten und des zweiten Gehäuseteils vorgesehen. Das weitere Gehäuseteil ist derart mit dem ersten Gehäuseteil verbunden, dass eine Relativbewegung des zweiten Gehäuseteils gegenüber dem ersten Gehäuseteil weiterhin möglich ist. Das weitere Gehäuseteil ist zudem in wenigstens einer Führungseinrichtung geführt, so dass es quer zur Zylinder- bzw. Walzenlängsachse verfahren werden kann. Vorzugsweise ist die Führung daher als Linearführung ausgebildet.

Indem die vorstehend beschriebenen erfindungsgemäßen Lageranordnungen insbesondere zur Abfangung der als Zapfen ausgebildeten freien Enden von einendig fliegend gelagerten Zylindern oder Walzen geeignet sind, wird zur Lösung der eingangs gestellten Aufgabe ferner eine Druckmaschine, insbesondere eine Flexodruckmaschine, mit einer solchen Lageranordnung vorgeschlagen. Die Lageranordnung kann dabei einzelne oder mehrere der vorstehend ausführlich beschriebenen Merkmale aufweisen.

Eine bevorzugte Ausführungsform einer erfindungsgemäßen Lageranordnung wird nachfolgend anhand der einzigen beigefügten Zeichnung näher beschrieben. Diese zeigt einen Längsschnitt durch eine erfindungsgemäße Lageranordnung.

Dem Längsschnitt ist zunächst eine Lageranordnung 10 umfassend ein erstes Gehäuseteil 11 und ein hierin axial geführtes zweites Gehäuseteil 12 zu entnehmen. Beide Gehäuseteile 11,12 weisen zueinander korrespondierend konisch verlaufende Umfangsbereiche 11.1, 12.1 auf, die der Ausbildung eines axialen Anschlages dienen. An den konisch verlaufenden Innenumfangsbereich 11.1 des ersten Gehäuseteils 11 schließt sich ein zylinderförmiger Innenumfangsbereich 11.2 an, der einen Hohlraum umschließt, in den das zweite Gehäuseteil 12 bei einer entsprechenden Kraftbeaufschlagung zurückgezogen werden kann. Die Kraftbeaufschlagung erfolgt mittels eines pneumatisch betätigbaren Kolbens 19, der über eine Kolbenstange starr mit dem zweiten Gehäuseteil 12 verbunden ist und der in einem Kolbengehäuse 21 aufgenommen ist, das wiederum fest mit dem ersten Gehäuseteil 11 verbunden ist. Vorliegend weist das Kolbengehäuse eine radial vorstehende Kopfplatte 24 auf, in der Bohrungen zur Aufnahme von Befestigungsschrauben 23 vorgesehen sind, die das Kolbengehäuse 21 und das erste Gehäuseteil 11 der Lageranordnung 10 verbinden. Mittels einer Befestigungsschraube 22 wird das zweite Gehäuseteil 12 mit der Kolbenstange des Kolbens 19 verbunden. Zur Aufnahme der Befestigungsschraube 22 weist der massiv ausgebildete Körper des zweiten Gehäuseteils 12 eine zentrale Bohrung auf. Die massive Ausbildung des zweiten Gehäuseteils gewährleistet eine hohe Formstabilität, um Axial- und Radialkräften gleichermaßen standzuhalten. Das erste Gehäuseteil dagegen kann, wie in dem dargestellten Ausführungsbeispiel gezeigt, hülsenartig ausgeführt sein. Über eine ringförmig ausgebildete Schulter stützt sich das erste Gehäuseteil 11 an einem weiteren Gehäuseteil 25 ab, welches das erste und damit auch das zweite Gehäuseteil sowie auch das Kolbengehäuse 24 umgibt.

Das im Wesentlichen konusförmige, massiv ausgebildete zweite Gehäuseteil 12 ist ferner mit einem dickwandigen Außenring 14 eines Wälzlagers 13 kraft- und formschlüssig über Befestigungsschrauben 17 verbunden. Zur Aufnahme der Befestigungsschrauben 17 weist das zweite Gehäuseteil 12 wie auch der Außenring 14 parallel zur Zylinder- bzw. Walzenlängsachse A geführte Bohrungen auf. Dank der dickwandigen Ausführung des Außenringes 14 weist auch dieser weiterhin eine gute Formstabilität auf. Innenumfangseitig trägt der Außenring 14 käfiggeführte Wälzkörper 15, die vorliegend zylinderförmig ausgebildet sind.

Wie der Zeichnung zu entnehmen ist, ist der Außenring 14 in einer quer zur Zylinder- bzw. Walzenlängsachse A ausgerichteten Befestigungsebene B1 axial am zweiten Gehäuseteil 12 angeflanscht. Fertigungstoleranzen haben so auf die Passung und damit auf das Lagerspiel der Lageranordnung keinen Einfluss. Aus diesem Grund ist auch der Innenring 16 des Wälzlagers 13 vorliegend axial am Zapfen 20 eines Zylinders bzw. einer Walze angesetzt. Die Befestigung des Innenringes 16 erfolgt in einer Befestigungsebene B2, die quer zur Zylinder- bzw. Walzenlängsachse A ausgerichtet ist. Hierzu wird eine Befestigungsschraube 18 eingesetzt. Gleichwohl der Innenring 16 Bestandteil des Wälzlagers 13 und damit der Lageranordnung 10 ist, ist er über die Befestigungsschraube 18 kraft- und formschlüssig mit dem Zapfen 20 eines Zylinders oder einer Walze verbunden. Der Innenring 16 verbleibt auch dann auf dem Inwieweit die erfindungsgemäße Lageranordnung radiales Spiel aufweist, hängt demnach vorrangig von der Präzision der Lagerbestandteile Außenring und Innenring ab. Wird das Wälzlager als hochgenau gepaarte Lagereinheit ausgeführt, kann ein in Bezug auf die Druckqualität schädliches Lagerspiel weitestgehend eliminiert werden.

**Bezugszeichenliste**

| | |
|---|---|
| 10 | Lageranordnung |
| 11 | erstes Gehäuseteil |
| 11.1 | konisch verlaufender Innenumfangsbereich |
| 11.2 | zylinderförmiger Innenumfangsbereich |
| 12 | zweites Gehäuseteil |
| 12.1 | konisch verlaufender Außenumfangsbereich |
| 13 | Wälzlager |
| 14 | Außenring |
| 15 | Wälzkörper |
| 16 | Innenring |
| 17 | Schraube zur Befestigung des Außenringes |
| 18 | Schraube zur Befestigung des Innenringes |
| 19 | Kolben |
| 20 | Zapfen |
| 21 | Kolbengehäuse |
| 22 | Befestigungsschraube |
| 23 | Befestigungsschraube |
| 24 | Kopfplatte |
| 25 | weiteres Gehäuseteil |
| | |
| A | Zylinder- oder Walzenlängsachse |
| B1 | Befestigungsebene Außenring/zweites Gehäuseteil |
| B2 | Befestigungsebene Innenring/Zapfen |

## Patentansprüche

1. Lös- und verfahrbare Lageranordnung (10) zur Abfangung der als Zapfen (20) ausgebildeten freien Enden von einendig fliegend gelagerten Zylindern oder Walzen in einer Druckmaschine, wobei die Lageranordnung wenigstens ein quer zur Zylinder- oder Walzenlängsachse (A) verfahrbares erstes Gehäuseteil (11) und ein hierin parallel zur Zylinder- oder Walzenlängsachse (A) verschiebbar angeordnetes zweites Gehäuseteil (12) sowie ein Wälzlager (13) umfasst, **dadurch gekennzeichnet, dass** das Wälzlager (13) einen kraft- und/oder formschlüssig mit dem zweiten Gehäuseteil (12) verbundenen Außenring (14) sowie käfiggeführte Wälzkörper (15) umfasst, die im Druckbetrieb auf einem Innenring (16) ablaufen, der den Zapfen (20) bildet oder als separates Bauteil ausgeführt ist, das kraft - und/oder formschlüssig mit dem Zapfen (20) verbindbar ist, wobei zum Öffnen der Lagerstelle im Bereich des Wälzlagers der Außenring (14) des Wälzlagers (13) gegenüber dem Innenring (16) parallel zur Zylinder- oder Walzenlängsachse (A) verschiebbar ist.

2. Lageranordnung nach Anspruch 1, **dadurch gekennzeichnet, dass** der Außenring (14) in einer quer zur Zylinder- oder Walzenlängsachse (A) ausgerichteten Befestigungsebene (B1) kraft- und/oder formschlüssig an dem zweiten Gehäuseteil (12) befestigt ist und/oder, dass der Innenring (16) in einer quer zur Zylinder- oder Walzenlängsachse (A) ausgerichteten Befestigungsebene (B2) kraft- und/oder formschlüssigan dem Zapfen (20) befestigbar ist.

3. Lageranordnung nach Anspruch 2, **dadurch gekennzeichnet, dass** die kraft- und/oder formschlüssige Befestigung des Außenrings (14) und/oder des Innenrings (16) mittels einer oder mehrerer Schrauben erfolgt.

4. Lageranordnung nach einem der vorhergehenden Ansprüche, **dadurch gekennzeichnet, dass** zur Ausbildung eines axialen Anschlages das erste Gehäuseteil (11) einen konisch verlaufenden Innenumfangsbereich (11.1) und das zweite Gehäuseteil (12) einen konisch verlaufenden Außenumfangsbereich (12.1) aufweisen.

5. Lageranordnung nach Anspruch 4, **dadurch gekennzeichnet, dass** sich an einen konisch verlaufenden Innen- bzw. Außenumfangsbereich (11.1, 12.1) des ersten und/oder des zweiten Gehäuseteils (11, 12) ein zylinderförmiger Umfangsbereich (11.2) anschließt.

6. Lageranordnung nach einem der vorhergehenden Ansprüche, **dadurch gekennzeichnet, dass** das zweite Gehäuseteil (12) mit einer axial wirkenden Kraft beaufschlagbar ist, wobei zur axialen Kraftbeaufschlagung das zweite Gehäuseteil (12) mit einem pneumatisch betätigbaren Kolben (19) verbunden ist.

7. Lageranordnung nach Anspruch 6, **dadurch gekennzeichnet, dass** der Kolben (19) in einem Kolbengehäuse (21) axial verschiebbar geführt ist, wobei das Kolbengehäuse (21) kraft- und/oder formschlüssig mit dem ersten Gehäuseteil (11) verbunden ist.

8. Lageranordnung nach Anspruch 7, **dadurch gekennzeichnet, dass** das Kolbengehäuse (21) wenigstens einen Druckluftanschluss aufweist.

9. Lageranordnung nach einem der vorhergehenden Ansprüche, **dadurch gekennzeichnet, dass** ein weiteres Gehäuseteil (25) zur Aufnahme des ersten und des zweiten Gehäuseteils (11, 12) vorgesehen ist.

10. Lageranordnung nach Anspruch 9, **dadurch gekennzeichnet, dass** das weitere Gehäuseteil (25) in wenigstens einer Führungseinrichtung geführt und quer zur Zylinder- oder Walzenlängsachse (A) verfahrbar ist.

11. Druckmaschine, **gekennzeichnet durch** wenigstens eine Lageranordnung (10) nach einem der vorhergehenden Ansprüche zur Abfangung der als Zapfen (20) ausgebildeten freien Enden von einendig fliegend gelagerten Zylindern oder Walzen.

## Claims

1. Releasable and movable bearing arrangement (10) for bracing the free ends, configured as journals (20), of cylinders or rolls which are cantilever-mounted at one end in a printing press, the bearing arrangement comprising at least one first housing part (11) which can be moved transversely with respect to the cylinder or roll longitudinal axis (A), a second housing part (12) which is arranged herein such that it can be displaced parallel to the cylinder or roll longitudinal axis (A), and an anti-friction bearing (13), **characterized in that** the anti-friction bearing (13) comprises an outer ring (14) which is connected to the second housing part (12) in a non-positive and/or positively locking manner, and cage-guided rolling bodies (15) which run during printing operation on an inner ring (16) which forms the journal (20) or is configured as a separate component which can be connected to the journal (20) in a non-positive and/or positively locking manner, it being possible for the outer ring (14) of the anti-friction bearing (13) to be displaced with respect to the inner ring (16) parallel to the cylinder or roll longitudinal axis (A) in order to open the bearing point in the region of the anti-friction bearing.

2. Bearing arrangement according to Claim 1, **characterized in that** the outer ring (14) is fastened to the second housing part (12) in a non-positive and/or positively locking manner in a fastening plane (B1) which is oriented transversely with respect to the cylinder or roll longitudinal axis (A), and/or **in that** the inner ring (16) can be fastened to the journal (20) in a non-positive and/or positively locking manner in a fastening plane (B2) which is oriented transversely with respect to the cylinder or roll longitudinal axis (A).

3. Bearing arrangement according to Claim 2, **characterized in that** the non-positive and/or positively locking fastening of the outer ring (14) and/or the inner ring (16) is effected by means of one or more screws.

4. Bearing arrangement according to one of the preceding claims, **characterized in that**, in order to form an axial stop, the first housing part (11) has a conically running inner circumferential region (11.1) and the second housing part (12) has a conically running outer circumferential region (12.1).

5. Bearing arrangement according to Claim 4, **characterized in that** a cylindrical circumferential region (11.2) adjoins a conically running inner or outer circumferential region (11.1, 12.1) of the first and/or the second housing part (11, 12).

6. Bearing arrangement according to one of the preceding claims, **characterized in that** the second housing part (12) can be loaded with an axially acting force, the second housing part (12) being connected to a pneumatically actuable piston (19) for axial force loading.

7. Bearing arrangement according to Claim 6, **characterized in that** the piston (19) is guided axially displaceably in a piston housing (21), the piston housing (21) being connected to the first housing part (11) in a non-positive and/or positively locking manner.

8. Bearing arrangement according to Claim 7, **characterized in that** the piston housing (21) has at least one compressed-air connection.

9. Bearing arrangement according to one of the preceding claims, **characterized in that** a further housing part (25) is provided for receiving the first and the second housing part (11, 12).

10. Bearing arrangement according to Claim 9, **characterized in that** the further housing part (25) is guided in at least one guide device and can be moved transversely with respect to the cylinder or roll longitudinal axis (A).

11. Printing press, **characterized by** at least one bearing arrangement (10) according to one of the preceding claims for bracing the free ends, configured as journals (20), of cylinders or rolls which are cantilever-mounted at one end.

## Revendications

1. Agencement de palier détachable et mobile (10) pour recevoir les extrémités libres réalisées sous forme de tourillons (20) de cylindres ou de rouleaux montés flottants à une extrémité dans une machine d'impression, l'agencement de palier comprenant au moins une première partie de boîtier (11) déplaçable transversalement à l'axe longitudinal des cylindres ou des rouleaux (A) et une deuxième partie de boîtier (12) disposée de manière déplaçable dans celle-ci parallèlement à l'axe longitudinal des cylindres ou des rouleaux (A) ainsi qu'un palier à roulement (13), **caractérisé en ce que** le palier à roulement (13) comprend une bague externe (14) connectée par engagement par force et/ou par coopération de forme à la deuxième partie de boîtier (12) ainsi que des corps de roulement (15) guidés dans une cage, qui roulent pendant le fonctionnement d'impression sur une bague interne (16) qui forme le tourillon (20) ou qui est réalisée sous forme de composant séparé qui peut être relié par engagement par force et/ou par coopération de forme avec le tourillon (20), la bague externe (14) du palier à roulement (13) pouvant être déplacée pour l'ouverture de la zone de palier dans la région du palier à roulement par rapport à la bague interne (16) parallèlement à l'axe longitudinal des cylindres ou des rouleaux (A).

2. Agencement de palier selon la revendication 1, **caractérisé en ce que** la bague externe (14) est fixée dans un plan de fixation (B1) orienté transversalement à l'axe longitudinal des cylindres ou des rouleaux (A) par engagement par force et/ou par coopération de forme à la deuxième partie de boîtier (12) et/ou **en ce que** la bague interne (16) peut être fixée dans un plan de fixation (B2) orienté transversalement à l'axe longitudinal des cylindres ou des rouleaux (A) par engagement par force et/ou par coopération de forme au tourillon (20).

3. Agencement de palier selon la revendication 2, **caractérisé en ce que** la fixation par force et/ou par engagement par coopération de forme de la bague externe (14) et/ou de la bague interne (16) a lieu au moyen d'une ou de plusieurs vis.

4. Agencement de palier selon l'une quelconque des revendications précédentes, **caractérisé en ce que** pour réaliser une butée axiale, la première partie de boîtier (11) présente une région périphérique interne s'étendant sous forme conique (11.1) et la deuxième partie de boîtier (12) présente une région périphérique externe (12.1) s'étendant sous forme conique.

5. Agencement de palier selon la revendication 4, **caractérisé en ce qu'**une région périphérique cylindrique (11.2) se raccorde à une région périphérique interne ou externe s'étendant sous forme conique (11.1, 12.1) de la première et/ou de la deuxième partie de boîtier (11, 12).

6. Agencement de palier selon l'une quelconque des revendications précédentes, **caractérisé en ce que** la deuxième partie de boîtier (12) peut être sollicitée avec une force agissant axialement, la deuxième partie de boîtier (12) étant connectée à un piston pouvant être actionné pneumatiquement (19) en vue de la pollicitation par force axiale.

7. Agencement de palier selon la revendication 6, **caractérisé en ce que** le piston (19) est guidé de manière déplaçable axialement dans un boîtier de piston (21), le boîtier de piston (21) étant connecté par engagement par force et/ou par coopération de forme à la première partie de boîtier (11).

8. Agencement de palier selon la revendication 7, **caractérisé en ce que** le boîtier de piston (21) présente au moins un raccord d'air sous pression.

9. Agencement de palier selon l'une quelconque des revendications précédentes, **caractérisé en ce qu'**une partie de boîtier supplémentaire (25) est prévue pour recevoir la première et la deuxième partie de boîtier (11, 12).

10. Agencement de palier selon la revendication 9, **caractérisé en ce que** la partie de boîtier supplémentaire (25) est guidée dans au moins un dispositif de guidage et peut être déplacée transversalement à l'axe longitudinal des cylindres ou des rouleaux (A).

11. Machine d'impression, **caractérisée par** au moins un agencement de palier (10) selon l'une quelconque des revendications précédentes pour recevoir les extrémités libres réalisées sous forme de tourillons (20) de cylindres ou de rouleaux montés flottants à une extrémité.
